# EUROPÄISCHE PATENTSCHRIFT

(11) **EP 0 919 310 B1**
(45) Veröffentlichungstag und Bekanntmachung des Hinweises auf die Patenterteilung: **14.03.2001**
(21) Anmeldenummer: 97890225.2
(22) Anmeldetag: 13.11.1997
(51) Int. Cl.: B21J 7/16, B21J 7/14

(54) **Rundknetmaschine**
Swaging machine
Machine à rétreindre rotative

(43) Veröffentlichungstag der Anmeldung: 02.06.1999
(73) Patentinhaber: GFM Beteiligungs- und Management GmbH & Co KG, 4403 Steyr (AT)
(72) Erfinder: Blaimschein, Gottfried, Dipl.-Ing., 4407 Steyr (AT); Seeber, Alfred, Ing., 4400 Garsten/Steyr (AT); Wieser, Rupert, Ing., 3353 Seitenstetten (AT)
(74) Vertreter: Hübscher, Heiner, Dipl.-Ing.

(56) Entgegenhaltungen:
- EP-A- 0 566 818
- EP-A- 0 610 510
- AT-A- 370 351
- DE-A- 2 003 130
- DE-A- 2 834 360
- US-A- 3 572 077
- DATABASE WPI Week 8027 Derwent Publications Ltd., London, GB; AN 80-47608c XP002063833 & SU 695 756 A (BURAKOVSKII) , 15.November 1979

## Beschreibung

Die Erfindung bezieht sich auf eine Rundknetmaschine zum Rundschmieden stangenförmiger Werkstücke, mit einem um die Durchlaufachse des Werkstückes dreh- und antreibbar in einem Maschinengestell gelagerten ringförmigen Schmiedekasten, der in radialen Ausnehmungen gegeneinander wirkende und bei gleichzeitiger Schmiedekastendrehung über einen Hubantrieb hubbewegbare werkzeugbestückte Schmiedestempel aufnimmt (siehe z.B. DE-A-28 34 360).

Mit üblichen Durchlaufschmiedemaschinen wird das stangenförmige Werkstück unter reinem Längsvorschub abgeschmiedet, wodurch es wegen des nicht gedrehten Werkstückes zwar möglich ist, den Schmiedevorgang mit einem Stranggußvorgang und/oder einem Walzvorgang zu kombinieren, doch bringt dieses Durchlaufschmieden auf Grund der werkstückfest verbleibenden axialen Verformungsebenen zwangsweise Zonen erhöhter Materialbeanspruchung im Überlappungsbereich der Schmiedewerkzeuge mit sich, was zu einer Materialüberhitzung führt und die Werkstückqualität gefährdet. Um solche Zonen erhöhter Materialbeanspruchung zu vermeiden, muß beim Abschmieden des stangenförmigen Werkstückes für eine Winkelverlagerung der Verformungsebenen pro Hammerschlag gesorgt werden, welche Verlagerung bei Durchlaufschmiedemaschinen durch einen zusätzlich zum Längsvorschub aufgebrachten Drehvorschub erfolgt und das Werkstück unter Werkstückdrehung abgeschmiedet wird. Diese Werkstückdrehung wiederum verhindert aber eine direkte Kombination des Schmiedevorganges mit einem Strangguß- und/oder Walzvorgang und als Voraussetzung für eine solche Kombination muß dann eine Zwischenlagerstelle für das Werkstück vorbereitet sein, wie dies in der EP 0 566 818 B vorgeschlagen ist.

Ein anderer Weg besteht im Einsatz von Rundknetmaschinen, bei denen die Schmiedewerkzeuge gleichzeitig radial auf das Werkstück einwirken und relativ zum Werkstück umlaufen, wodurch sich ebenfalls eine Winkelverlagerung der Verformungsebenen ergibt. Die bekannten Rundknetmaschinen weisen dazu einen ringförmig das Werkstück umgebenden Schmiedekasten mit Radialführungen für die innenseitig werkstückbestückten Schmiedestempel auf, die an ihren außenseitigen Stirnflächen überhöhte Abrollbahnen für eine Druckbeaufschlagung mittels Druckrollen bilden. Bei rotierendem Schmiedekasten kommt es zu einer Relativbewegung zwischen Druckrollen und Schmiedekasten und jedes Überrollen der Schmiedestempel bewirkt einen radial einwärts gerichteten Druckimpuls, der sich als Umformkraft auf die Schmiedewerkzeuge und somit auf das Werkstück überträgt. Die radial geführten Schmiedestempel, die gleichzeitig mit dem Schmiedehub zwangsweise auch der Schmiedekastendrehung folgen, nehmen durch Reibschluß während des Umformens das Werkstück in Drehrichtung des Schmiedekastens mit, so daß über die Schmiedewerkzeuge dem Werkstück eine Drehbewegung aufgezwungen wird und die Rundknetmaschinen bisher kein Abschmieden unter reinem Längsvorschub des Werkstückes erlauben. Auch die bekannten Rundknetmaschinen lassen sich demnach nicht unmittelbar im Zusammenhang mit Stranggießanlagen und/oder Walzanlagen einsetzen.

Der Erfindung liegt daher die Aufgabe zugrunde, eine Rundknetmaschine der eingangs geschilderten Art zu schaffen, die ein Werkstückumformen ohne Werkstückdrehung ermöglicht und die Voraussetzung für ein über das herkömmliche Rundkneten hinausgehendes Rundschmieden bietet.

Die Erfindung löst diese Aufgabe dadurch, daß die Schmiedestempel in den Ausnehmungen des Schmiedekastens über schwenkverstellbare Längsführungen abgestützt und den Hubbewegungen der Schmiedestempel Schwingbewegungen mit einer in einer Normalebene zur Durchlaufachse liegenden Bewegungsrichtung überlagerbar sind, welche Schwingbewegungen die zugehörenden Schmiedewerkzeuge während der Werkstückberührung mit einer der Wnkelgeschwindigkeit der Schmiedekastendrehung entsprechenden, aber gegensinnigen Winkelgeschwindigkeit relativ zum Schmiedekasten rückschwenken. Die Drehbewegung des Schmiedekastens während der Hubbewegungen der Schmiedestempel führt beim Abschmieden der Werkstücke zu einer Winkelverlagerung der Verformungsebenen, so daß keinerlei Überbeanspruchung des Werkstückmaterials zu befürchten ist. Die gleichzeitige, zur Schmiedekastendrehung gegensinnige Schwingbewegung der Schmiedewerkzeuge gewährleistet aber zusätzlich, daß die Schmiedewerkzeuge zumindest während der Werkstückberührung die Schmiedekastendrehung ausgleichen und es keine Relativdrehung zwischen Werkstück und Schmiedewerkzeugen gibt. Das Werkstück kann daher auch nicht auf Grund auftretender Reibungskräfte über die Werkzeuge in eine Drehbewegung versetzt werden und es kommt tatsächlich zu einem Rundschmieden ohne jedes Mitdrehen des Werkstückes, das einem reinen Längsvorschub unterworfen bleibt. Damit können alle Vorteile des Schmiedens bei nicht drehendem Werkstück voll genutzt werden, insbesondere läßt sich das Schmieden nun unmittelbar im Anschluß an einen Stranggießprozeß durchführen oder direkt mit einem Walzverfahren kombinieren. Außerdem lassen sich beim Schmieden von langem Stabmaterial vor allem kleinerer Dimensionen zwischen den einzelnen Arbeitsstationen Schlingen ausbilden, die eine Übertragung von bearbeitungsbedingten Massenkräften des Werkstückes von der einen Arbeitsstation auf die andere verhindern.

Eine sehr zweckmäßige Konstruktion ergibt sich, wenn als Hubantrieb ein Exzenterantrieb mit den Schmiedestempeln zugeordneten, im Schmiedekasten gelagerten Exzenterwellen vorgesehen ist, welche Schmiedestempel mit einem ein Drehlager bildenden Kopf pleuelartig an den zugehörigen Exzentem angelenkt sind. Die direkt auf den Exzentem sitzenden Schmiedestempel werden auf Grund der Exzenterdrehung bei einer entsprechenden Abstützung mittels Längsführung und Schwenklager sowohl einer Hubbewegung als auch einer Schwingbewegung unterworfen, so daß bei einer geeigneten Anpassung dieser Bewegungskomponenten an den Verformungsvorgang einerseits und die Schmiedekastendrehung anderseits ein gemeinsamer Antrieb für die Hubbewegung und die Schwingbewegung genügt.

Ist zum Antrieb der Exzenterwellen ein Umlaufgetriebe mit einem zum Schmiedekasten koaxial gelagerten Zentralrad und jeweils den Exzenterwellen zugeordneten Umlaufrädem vorgesehen, ist bei aufwandsarmer Bauweise der synchrone Antrieb aller Schmiedestempel gewährleistet, wobei durch den gegenseitigen Wnkelversatz der ExzenterExzentrizitäten auch die Schlagfolge der einzelnen Schmiedestempel einfach eingestellt werden kann.

Um hohe Querschnittsreduktionen beim Werkstückdurchlauf zu erreichen, weist der Schmiedekasten Ausnehmungen für wenigstens in zwei hintereinander liegenden Schmiedeebenen arbeitende Schmiedestempel auf, wobei die Ausnehmungen der einen Schmiedeebene gegenüber den Ausnehmungen der anderen Schmiedeebene winkelversetzt angeordnet sein können, so daß das Werkstück während des Durchlaufes gleichzeitig in zwei oder mehr Stichen geschmiedet werden kann und sich auch entsprechend viele Schmiedestempel ohne Platzprobleme anordnen lassen.

Nach einer weiteren Ausgestaltung der Erfindung ist der Hubbewegung der Schmiedestempel eine Schwingbewegung überlagerbar, deren Schwingrichtung als Resultierende sich aus einer in einer Normalebene zur Durchlaufachse liegenden Bewegungsrichtung als eine Komponente und einer in einer Axialebene zur Durchlaufachse liegenden Bewegungsrichtung als andere Komponente zusammensetzt. Damit ist es möglich, die achsnormale Bewegungskomponente zum Drehausgleich der Maschinenkastendrehung für ein nicht mitdrehendes Werkstück zu nützen, die axiale Bewegungskomponente aber zusätzlich für einen Fördereffekt in Durchlaufrichtung heranzuziehen, was beispielsweise auch das einwandfreie Rundschmieden bei größeren Durchlaufgeschwindigkeiten erlaubt und den Aufwand für die Längsvorschubeinrichtungen zu senken hilft.

Um eine solche schräg ausgerichtete Schwingrichtung der Schwingbewegung auf konstruktiv einfache Weise zu erreichen, kann der Exzenterantrieb der Schmiedestempel Exzenterwellen mit die Durchlaufachse kreuzenden Achsen aufweisen, so daß die Schmiedestempel ihre Schwingbewegung entsprechend den Normalebenen zu diesen Exzenterwellenachsen ausführen.

Eine weitere Möglichkeit zur schräg ausgerichteten Schmiedestempelschwingung ergibt sich dadurch, daß für den Kopf der Schmiedestempel gegenüber den zueinander parallelen Durchlauf- und Exzenterwellenachsen schrägverlaufende Seitenführungen vorgesehen sind, was ebenfalls zu einer Schwingbewegung mit einer Normal- und einer Axialkomponente führt.

In der Zeichnung ist der Erfindungsgegenstand beispielsweise veranschaulicht, und zwar zeigen
- Fig. 1 und 2: eine erfindungsgemäße Rundknetmaschine im Querschnitt nach der Linie 1-1 der Fig. 2 bzw. im Axialschnitt nach der Linie II-II der Fig. 1 und die
- Fig. 3 und 4: jeweils ein abgeändertes Ausführungsbeispiel für den Hubantrieb der Schmiedestempel in einer schematischen Draufsicht.

Eine Rundknetmaschine 1 zum Rundschmieden stangenförmiger Werkstücke W besteht aus einem Maschinengestell 2, in dem ein ringförmiger Schmiedekasten 3 um die Durchlaufachse A des Werkstückes W dreh- und antreibbar lagert. Der Schmiedekasten 3 weist radiale Ausnehmungen 4 zur Aufnahme gegeneinander wirkender und bei gleichzeitiger Schmiedekastendrehung hubbewegbarer Schmiedestempel 5 auf, die werkstückseitig mit einem Schmiedewerkzeug 6 bestückt und an der werkstückabgewandten Seite mit einem als Exzenterantrieb 7 ausgebildeten Hubantrieb ausgestattet sind. Der Exzenterantrieb 7 umfaßt den Schmiedestempeln 5 zugeordnete, in Ringwänden 8 des Schmiedekastens 3 gelagerte Exzenterwellen 9 mit Exzentem 10, auf denen die Schmiedestempel 5 mittels eines ein Drehlager 11 bildenden Kopfes 12 pleuelartig angesetzt sind. Die Schmiedestempel 5 werden in Längsführungen 13 geführt, die sich über Schwenklager 14 in den Ausnehmungen 4 des Schmiedekastens 3 schwenkverstellbar abstützen, so daß bei Exzenterdrehung den Schmiedestempeln 5 und damit den Schmiedewerkzeugen 6 eine Hubbewegung radial zur Durchlaufachse A und gleichzeitig eine Schwenkbewegung mit einer in einer Normalebene N zur Durchlaufachse A liegenden Bewegungsrichtung aufgezwungen werden.

Zum Antrieb der Exzenterwellen 9 ist ein Umlaufgetriebe 15 aus einem am Außenumfang des Schmiedekastens 3 drehbar und beispielsweise über eine Riemenscheibe 16 antreibbar gelagerten Zentralrad 17 und jeweils den Exzenterwellen 9 zugeordneten Umlaufrädern 18 vorgesehen.

Wird nun beim Rundschmieden eines Werkstückes W, das sowohl ein Stabmaterial als auch ein Rohrmaterial sein kann, der Schmiedekasten 3 über seinen lediglich mit einem Antriebsrad 19 angedeuteten Antrieb in Drehung versetzt, um das nur einem Längsvorschub in Durchlaufrichtung unterworfene Werkstück W bei ständiger Verlagerung der Verformungsebenen ohne Gefahr von Materialüberbeanspruchungen umformen zu können, kommt es gleichzeitig auf Grund des Exzenterantriebes 7 zu einer Hubbewegung der Schmiedestempel 5 und damit zum Schmiedehub der Schmiedewerkzeuge 6, welcher Hubbewegung aber die Schwingbewegung der Schmiedestempel überlagert ist. Verlaufen die Exzenterwellenachsen E parallel zur Durchlaufachse A (Fig. 2), dann entspricht die Schwingrichtung einer in einer Normalebene N liegenden Bewegungsrichtung und durch eine geeignete Anpassung des Exzenterantriebes läßt sich dabei die Schwingbewegung so einstellen, daß die Schmiedewerkzeuge 6 während der Werkstückberührung mit einer Winkelgeschwindigkeit gegenüber dem Schmiedekasten 3 rückgeschwungen werden, die der Winkelgeschwindigkeit des Schmiedekastens selbst entspricht, und es zu keiner Relatiwerdrehung zwischen Schmiedewerkzeugen 6 und Werkstück W kommt und das Werkstück W ohne jede Eigendrehung rundgeschmiedet wird.

Wie im Ausführungsbeispiel nach Fig. 1 und 2 angedeutet, gibt es zur Erhöhung der Querschnittsreduktion zwei Schmiedeebenen I, II, wozu der Schmiedekasten 3 zwei Kränze von gegeneinander auf Lücke versetzten Ausnehmungen 4 für die diesen beiden Schmiedeebenen I, II zugeordneten Schmiedestempel 5 aufweist. Selbstverständlich wäre es aber auch möglich, die Rundknetmaschine 1 nur mit einer Schmiedeebene auszustatten.

Um durch die Schwingbewegung der Schmiedestempel 5 nicht nur die Drehbewegung des Schmiedekastens 3 während der Werkstückberührung der Werkzeuge 6 auszugleichen, sondern diese Schwingbewegung auch für eine Längsförderung des Werkstückes W nutzen zu können, läßt sich die der Hubbewegung der Stempel 5 überlagerbare Schwingbewegung mit einer resultierenden Schwingrichtung vorgeben, die sich aus einer in einer Normalebene zur Durchlaufachse liegenden Bewegungsrichtung und einer in einer Axialebene zur Durchlaufachse liegenden Bewegungsrichtung zusammensetzt, so daß diese Axialbewegungskomponente dann einen Fördereffekt für das Werkstück mit sich bringt, ohne aber dem Werkstück die unerwünschte Drehtendenz zu vermitteln.

Um dies zu erreichen, kann, wie in Fig. 3 angedeutet, der Exzenterantrieb 7 der Schmiedestempel 5 Exzenterwellen 91 mit die Durchlaufachse A kreuzenden Achsen E1 aufweisen, so daß sich für die mit ihrem Kopf 121 auf den Exzentern 101 sitzenden Schmiedestempel 5 eine Schwingrichtung R normal zu den Exzenterwellenachsen E1 ergibt, die sich in eine achsnormale Bewegungskomponente Rn und eine axiale Bewegungskomponente Ra aufteilen läßt, wobei die achsnormale Bewegungskomponente Rn die Schmiedekastendrehung auszugleichen hat und die axiale Bewegungskomponente Ra zur Werkstücklängsförderung nutzbar bleibt.

Gemäß dem Ausführungsbeispiel nach Fig. 4 verlaufen die Exzenterwellenachsen E der Exzenterwellen 92 parallel zur Durchlaufachse A, doch sind für den Kopfteil 122 der Schmiedestempel 5 gegenüber den Durchlauf- und Exzenterwellenachsen A, E schrägverlaufende Seitenführungen 20 vorgesehen, die wiederum die Schwingbewegung der Schmiedestempel 5 in eine Schwingrichtung R zwingen, die aus einer normalen Bewegungskomponente Rn und einer axialen Bewegungskomponente Ra resultiert.

## Patentansprüche

1. Rundknetmaschine (1) zum Rundschmieden stangenförmiger Werkstücke (W), mit einem um die Durchlaufachse (A) des Werkstückes (W) dreh- und antreibbar in einem Maschinengestell (2) gelagerten ringförmigen Schmiedekasten (3), der in radialen Ausnehmungen (4) gegeneinander wirkende und bei gleichzeitiger Schmiedekastendrehung über einen Hubantrieb (7) hubbewegbare werkzeugbestückte Schmiedestempel (5) aufnimmt, dadurch gekennzeichnet, daß die Schmiedestempel (5) in den Ausnehmungen (4) des Schmiedekastens (3) über in einer Normalebene (N) zur Durchlaufachse (A) schwenkverstellbare Längsführungen (13) abgestützt und den Hubbewegungen der Schmiedestempel (5) Schwingbewegungen mit einer in einer Normalebene (N) zur Durchlaufachse (A) liegenden Bewegungsrichtung überlagerbar sind, welche Schwingbewegungen die zugehörenden Schmiedewerkzeuge (6) während der Werkstückberührung mit einer der Winkelgeschwindigkeit der Schmiedekastendrehung entsprechenden, aber gegensinnigen Winkelgeschwindigkeit relativ zum Schmiedekasten (13) rückschwenken.

2. Rundknetmaschine nach Anspruch 1, dadurch gekennzeichnet, daß als Hubantrieb ein Exzenterantrieb (7) mit den Schmiedestempeln (5) zugeordneten, im Schmiedekasten (3) gelagerten Exzenterwellen (9) vorgesehen ist, welche Schmiedestempel (5) mit einem ein Drehlager (11) bildenden Kopf (12) pleuelartig an den zugehörigen Exzentern (10) angelenkt sind.

3. Rundknetmaschine nach Anspruch 2, dadurch gekennzeichnet, daß zum Antrieb der Exzenterwellen (9) ein gemeinsames Umlaufgetriebe (15) mit einem zum Schmiedekasten (3) koaxial gelagerten Zentralrad (17) und jeweils den Exzenterwellen (9) zugeordneten Umlaufrädern (18) vorgesehen ist.

4. Rundknetmaschine nach einem der Ansprüche 1 bis 3, dadurch gekennzeichnet, daß der Schmiedekasten (3) Ausnehmungen (4) für in wenigstens zwei hintereinander liegenden Schmiedeebenen (I, II) arbeitende Schmiedestempel (5) aufweist.

5. Rundknetmaschine nach Anspruch 4, dadurch gekennzeichnet, daß die Ausnehmungen (4) der einen Schmiedeebene (I) gegenüber den Ausnehmungen (4) der anderen Schmiedeebene (II) winkelversetzt angeordnet sind.

6. Rundknetmaschine nach einem der Ansprüche 1 bis 5, dadurch gekennzeichnet, daß der Hubbewegung der Schmiedestempel (5) eine Schwingbewegung überlagerbar ist, deren Schwingrichtung (R) als Resultierende sich aus einer in einer Normalebene (N) zur Durchlaufachse (A) liegenden Bewegungsrichtung (Rn) als eine Komponente und einer in einer Axialebene zur Durchlaufachse (A) liegenden Bewegungsrichtung (Ra) als andere Komponente zusammensetzt.

7. Rundknetmaschine nach einem der Ansprüche 2 bis 5 und 6, dadurch gekennzeichnet, daß der Exzenterantrieb (7) der Schmiedestempel (5) Exzenterwellen (91) mit die Durchlaufachse (A) kreuzenden Achsen (E1) aufweist.

8. Rundknetmaschine nach einem der Ansprüche 2 bis 5 und 6, dadurch gekennzeichnet, daß für den Kopf (122) der Schmiedestempel (5) gegenüber den zueinander parallelen Durchlauf- und Exzenterwellenachsen (A, E) schrägverlaufende Seitenführungen (20) vorgesehen sind.

## Claims

1. A rotary swaging machine (1) for rotary forging ofn rod-like workpieces (W) comprising an annular forging box (3) mounted in a machine frame (2) so as to be rotatable and drivable around the through-feed axis (A) of the workpiece (W), the forging box receiving forging dies co-operating in radial recesses (4), fitted with a workpiece and movable in a stroke by a drive (7) with simultaneous rotation of the forging box, characterised in that the forging dies (5) are mounted in the recesses (4) of the forging box (3) via longitudinal guides (13) adjustable by pivoting in a plane (N) at right angles to the through-feed axis (A) and the stroke movements of the forging dies (5) are overlaid by vibration in a direction in a plane (N) at right angles to the through-feed axis (A), the vibration during contact with the workpiece rotating the associated forging tools (6) at an angular speed corresponding to the angular speed of rotation of the forging box but in the opposite direction to the forging box (13).

2. A rotary swaging machine according to claim 1, characterised in that the stroke drive is an eccentric drive (7) comprising eccentric shafts (9) associated with the forging dies (5) and disposed in the forging box (3), the forging dies (5) being pivoted like a connecting rod to the associated eccentric (10) via a head (12) forming a rotary bearing (11).

3. A rotary swaging machine according to claim 2, characterised in that the eccentric shafts (9) are driven by a common planet gear (15) comprising a central wheel (17) mounted coaxially with the forging box (3) and planet wheels (18) associated with the respective eccentric shafts (9).

4. A rotary swaging machine according to any of claims 1 to 3, characterised in that the forging box (3) has recesses (4) for forging dies (5) operating in at least two planes (I, II) disposed one behind the other.

5. A rotary swaging machine according to claim 4, characterised in that the recesses (4) in one forging plane (I) are offset at an angle relative to the recesses (4) in the other forging plane (II).

6. A rotary swaging machine according to any of claims 1 to 5, characterised in that the stroke movement of the forging dies (5) is overlaid by vibration in a direction (R) which is the resultant of a first component, i.e. a direction of motion (Rn) in a plane (N) at right angles to the through-feed axis (A) and a second component, i.e. a direction of motion (Ra) in an axial plane relative to the through-feed axis (A).

7. A rotary swaging machine according to any of claim 2 to 5 and 6, characterised in that the eccentric drive (7) of the forging dies (5) comprises eccentric shafts (91) having axes (El) intersecting the through-feed axis (A).

8. A rotary swaging machine according to any of claims 2 to 5 and 6, characterised in that lateral guides (20) are provided for the head (122) of the forging dies (5) and extend at an angle relative to the through-feed axis (A) and the axis (E) of the eccentric shafts, which extend parallel to one another.

## Revendications

1. Forge à former des pièces rondes (1) pour le forgeage à la forme ronde de pièces façonnées (W) en forme de barre, avec un caisson de forgeage (3) à forme annulaire, monté de façon à pouvoir tourner et être entraîné autour de l'axe de passage (A) de la pièce façonnée (W), dans un bâti machine (2), caisson supportant des matrices de forgeage (5) munies d'outils, agissant les unes contre les autres en évoluant dans des évidements radiaux (4) et susceptibles d'effectuer un mouvement de course par l'intermédiaire d'un mécanisme d'entraînement en levée (7), avec rotation simultanée du caisson de forgeage, caractérisée par le fait que les matrices de forgeage (5), évoluant dans les évidements (4) des caissons de forgeage (3), sont soutenus par l'intermédiaire de guidages longitudinaux (13) réglables en pivotement dans un plan normal (N) perpendiculaire à l'axe de passage (A), et des mouvements oscillatoires, avec une direction de déplacement située dans un plan normal (N) perpendiculaire à l'axe de passage (A) étant susceptibles d'être superposés aux déplacements de courses effectués par les matrices de forgeage (5), les déplacements oscillatoires provoquant pour les outils de forgeage (6) afférents un pivotement inverse par rapport au caisson de forgeage (13), pendant la phase de contact avec la pièce façonnée, à une vitesse angulaire correspondant à la vitesse angulaire de la rotation du caisson de forgeage mais cependant orientée en sens inverse.

2. Forge à former des pièces rondes selon la revendication 1, caractérisée par le fait qu'est prévu comme dispositif d'entraînement de course un entraînement excentrique (7) muni des arbres d'excentriques (9), associés aux matrices de forgeage (5), montés dans le caisson de forgeage (3), les matrices de forgeage (5) étant articulées, à la façon d'une bielle, sur les excentriques (10) afférents, à l'aide d'une tête (12) constituant un palier de rotation (11).

3. Forge à former des pièces rondes selon la revendication 2, caractérisée par le fait que, pour assurer l'entraînement des arbres d'excentriques (9) est prévue une transmission à engrenage planétaire (15) commune, avec une roue centrale (17), montée coaxialement par rapport au caisson de forgeage (3), et des roues satellites (18) chacune associées aux arbres d'excentrique (9).

4. Forge à former des pièces rondes selon l'une des revendications 1 à 3, caractérisée par le fait que le caisson de forgeage (3) présente des évidements (4) pour des matrices de forgeage (5) travaillant en au moins deux plans de forgeage (I, II) situés l'un derrière l'autre.

5. Forge à former des pièces rondes selon la revendication 4, caractérisée par le fait que les évidements (4) d'un premier plan de forgeage (I) sont décalés angulairement par rapport aux évidements (4) de l'autre plan de forgeage (II).

6. Forge à former des pièces rondes selon l'une des revendications 1 à 5, caractérisée par le fait que, au mouvement de course effectué par les matrices de forgeage (5), est susceptible d'être superposé un mouvement oscillatoire, dont la direction d'oscillation (R), en tant que résultante, se compose d'une direction de déplacement (Rn) située dans le plan normal (N) perpendiculaire à l'axe de passage (A), en tant que première composante, et d'une direction de déplacement (Ra) située dans un plan axial par rapport à l'axe de passage (A), en tant qu'autre composante.

7. Forge à former des pièces rondes selon l'une des revendications 2 à 5 et 6, caractérisée par le fait que l'entraînement à excentrique (7) des matrices de forgeage (5) présente des arbres excentriques (91) ayant des axes (El) croisant l'axe de passage (A).

8. Forge à former des pièces rondes selon l'une des revendications 2 à 5 et 6, caractérisée par le fait que pour la tête (122) des matrices de forgeage (5) sont prévus des guidages latéraux (20) s'étendant obliquement par rapport aux axes de passage et d'arbres d'excentrique (A, E) parallèles entre eux.
